# EUROPÄISCHE PATENTSCHRIFT

(11) **EP 0 307 696 B1**
(45) Veröffentlichungstag und Bekanntmachung des Hinweises auf die Patenterteilung: **12.06.1991**
(21) Anmeldenummer: 88113985.1
(22) Anmeldetag: 26.08.1988
(51) Int. Cl.: E05D 15/52

(54) **Ausstellvorrichtung für den Drehkippflügel eines Fensters oder einer Tür**
Fitting arrangement for a tilting and pivoting wing of a window or door
Compas pour un panneau oxillo-battant d'une fenêtre ou d'une porte

(30) Priorität: 18.09.1987 AT 2357/87
(43) Veröffentlichungstag der Anmeldung: 22.03.1989
(73) Patentinhaber: MAYER & CO., A-5021 Salzburg (AT)
(72) Erfinder: Maier, Franz, A-5400 Hallein / Rif (AT)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- DE-A- 3 023 468
- FR-A- 2 284 739
- FR-A- 2 563 564

## Beschreibung

Die Erfindung bezieht sich auf eine Ausstellvorrichtung für den Drehkippflügel eines Fensters oder einer Tür mit einem den Ausstellarm einer Schere stockseitig aufnehmenden Schwenklager, das aus einem Lagerbock und einem im Lagerbock drehbar gelagerten Kupplungsstück besteht, in dem der Ausstellarm mit einem Kupplungsansatz längsverschiebbar geführt und mittels eines am Kupplungsstück abgestützten Schraubentriebes längsverstellbar gehalten ist, wobei der Kupplungsansatz wenigstens einen quer zur Verschieberichtung abstehenden, durch eine in Verschieberichtung verlaufende Einführöffnung in das Kupplungsstück einführbaren Sperranschlag trägt, der ausstellarmseitig mit einem Gegenanschlag des Kupplungsstückes zusammenwirkt.

Die längsverstellbare Halterung des Ausstellarmes einer Schere für den Drehkippflügel eines Fensters oder einer Tür bietet bei Ausstellvorrichtungen der oben angegebenen Art, wie sie beispielsweise aus der DE-OS 3023468 bekannt sind, eine einfache Möglichkeit, einerseits Herstellungsungenauigkeiten ausgleichen und andererseits sich während der Benutzung ergebende Veränderungen berücksichtigen zu können, weil mit der Verstellung der wirksamen Länge des Ausstellarmes der Abstand des Flügels vom Schwenklager und damit die Lage des Flügels gegenüber dem Stock eingestellt wird. Die Längsverstellung mittels eines Schraubentriebes, der vorzugsweise aus einer am Kupplungsstück abgestützten und in ein Muttergewinde im Kupplungsansatz des Ausstellarmes eingreifenden Stellschraube besteht, stellt dabei eine einfache Handhabung bei einer raumsparenden Konstruktion sicher, allerdings mit dem Nachteil, daß es keine Sicherheit gegen ein unbeabsichtigtes Herausschrauben der Stellschraube aus dem Muttergewinde des Kupplungsansatzes gibt, so daß es beispielsweise nach einer längeren Benützung der Ausstellvorrichtung zu einem unbemerkten Lösen der zugfesten Verbindung zwischen dem Kupplungsansatz des Ausstellarmes und dem Kupplungsstück des Schwenklagers kommen kann. Der Flügel verliert somit seine Verbindung zu seinem oberen Schwenklager, und es besteht die Gefahr, daß er bei einer entsprechenden Belastung aus dem Stock fällt.

Der Erfindung liegt folglich die Aufgabe zugrunde, diesen Mangel zu vermeiden und eine Ausstellvorrichtung für den Drehkippflügel eines Fensters oder einer Tür der eingangs geschilderten Art mit einfachen Mitteln so zu verbessern, daß ein unbeabsichtigtes Lösen des Kupplungsansatzes des Ausstellarmes vom Kupplungsstück des Schwenklagers ausgeschlossen wird.

Die Erfindung löst die gestellte Aufgabe dadurch, daß für den Sperranschalg des Kupplungsansatzes im Kupplungsstück auf der dem Ausstellarm abgewandten Seite des Gegenanschlages eine Führungsnut in Verschieberichtung vorgesehen ist und daß das Kupplungsstück zwischen der Führungsnut und der dazu winkelversetzten Einführöffnung einen Quergang für den Sperranschlag bildet.

Durch das Vorsehen eines mit einem ausstellarmseitigen Gegenanschlag des Kupplungsstückes zusammenwirkenden Sperranschalg am Kupplungsansatz wird der mögliche Verschiebeweg des Kupplungsansatzes innerhalb des Kupplungsstückes in der Ausziehrichtung begrenzt, weil eben der Sperranschlag nach einem vorgegebenen Ausziehweg des Kupplungsansatzes am Gegenanschlag anschlägt. Selbst wenn sich der Stellbereich des Schraubentriebes nicht bis zu dieser Anschlagslage des Kupplungsansatzes erstreckt und den Kupplungsansatz bereits vor dem Erreichen der Anschlagslage freigibt, kann der Kupplungsansatz nicht unbeabsichtigt aus dem Kupplungsstück austreten.

Der Sperranschlag kann wie auch der Gegenanschlag nach dem Einführen des Kupplungsansatzes in das Kupplungsstück angebracht werden, beispielsweise durch ein Einschlagen eines Anschlagstiftes in den Kupplungsansatz durch eine entsprechendes Langloch im Kupplungsstück. Um beim Zusammenbau des Ausstellarmes mit seinem Schwenklager das zusätzliche Anbringen von Anschlägen zu vermeiden, kann in weiterer Ausbildung der Erfindung das Kupplungsstück zumindest eine gegenüber dem Gegenanschlag winkelversetzte, in Verschieberichtung verlaufende Einführöffnung für den Sperranschlag mit einem Quergang zum Gegenanschlag aufweisen. Zum Einführen des Kupplungsansatzes des Ausstellarmes in das mit einer entsprechenden Aufnahmeöffnung versehene Kupplungsstück ist folglich der Ausstellarm zunächst gegenüber seiner Gebrauchslage um seine Längsachse zu verdrehen, so daß der quer zur Verschieberichtung vorragende Sperranschlag des Kupplungsansatzes in die hiefür vorgesehene Einführöffnung im Kupplungsstück eingreifen kann. Gelangt der Sperranschlag in den Bereich des Querganges, so kann der Ausstellarm in seine Gebrauchslage verdreht werden, wobei der Sperranschlag den Gegenanschlag im Kupplungsstück hintergreift. Mit dem Angriff des Schraubentriebes am Kupplungsansatz kann dann der Ausstellarm verkürzt und der Flügel gegen das Schwenklager gezogen werden. Das Lösen des Ausstellarmes vom Kupplungsstück erfolgt in umgekehrter Reihenfolge, indem der Kupplungsansatz aus der Anschlagslage entsprechend der Winkelversetzung zwischen dem Gegenanschlag und der Einführöffnung verdreht wird, damit der Sperranschlag entlang des Querganges zwischen dem Gegenanschlag und der Einführöffnung in den Bereich der Einführöffnung gelangt und dann durch die Einführöffnung in Verschieberichtung des Kupplungsansatzes aus dem Kupplungsstück herausgezogen werden kann.

Um eine Verdrehung des Ausstellarmes gegenüber dem Kupplungsstück zu unterbinden, ist es bekannt, den Kupplungsansatz mit seitlich abstehenden Führungsnasen zu versehen, die in entsprechende Führungsnuten des Kupplungsstückes eingreifen. Dieser Vorteil kann auch bei einer erfindungsgemäßen Ausstellvorrichtung ausgenützt werden, wobei sich besonders einfache Konstruktionsverhältnisse dadurch ergeben, daß für den Sperranschlag des Kupplungsansatzes im Kupplungsstück auf der dem Ausstellarm abgewandten Seite des Gegenanschlages eine Führungsnut in Verschieberichtung vorgesehen ist. Durch diese Maßnahme kann der Sperranschlag selbst für die Drehsicherung des Ausstellarmes herangezogen werden, so daß sich gesonderte Führungsnasen erübrigen. Die Führungsnut darf allerdings nur auf der dem Ausstellarm abgewandten Seite des Gegenanschlages vorgesehen sein, um die für das Einführen des Sperranschlages notwendige Verdrehung des Ausstellarmes sicherzustellen.

Erstreckt sich der Stellbereich des Schraubentriebes für die Längsverstellung des Ausstellarmes zumindest bis zur Anschlagstellung des Sperranschlages am Gegenanschlag, so kann der Ausstellarm über den gesamten, durch den Gegenanschlag des Kupplungsstückes begrenzten Verschiebeweg des Kupplungsansatzes mit Hilfe des Schraubentriebes verstellt werden, ohne daß es zu einer freien Verschiebelänge kommt, in deren Bereich der Gewindeeingriff des Schraubentriebes gelöst ist. Nach dem Verdrehen des Ausstellarmes in seine Gebrauchslage wird somit der Gewindeeingriff des Schraubentriebes beim Verdrehen der Stellschraube erzwungen.

Weist schließlich der Quergang eine Steigung im Anziehdrehsinn des Schraubentriebes auf, so kann in einfacher Weise die Verdrehung des Ausstellarmes aus der Montagestellung in die Gebrauchslage beim Einziehen des Kupplungsansatzes in das Kupplungsstück mit Hilfe des Schraubentriebes erreicht werden. Der Quergang bildet ja eine entsprechende Führung für den Sperransatz, der bei einer Längsverstellung des Kupplungsansatzes entlang dieser Führung zufolge der Steigung des Querganges verdreht wird.

In der Zeichnung ist der Erfindungsgegenstand beispielsweise dargestellt. Es zeigen
Fig. 1 das Schwenklager für den Ausstellarm einer erfindungsgemäßen Ausstellvorrichtung in einem zum Teil aufgerissenen, vereinfachten Schaubild,
Fig. 2 das Kupplungsstück des Schwenklagers in einem Längsschnitt,
Fig. 3 eine Ansicht des Schwenklagers in Richtung des Pfeiles III der Fig. 2,
Fig. 4 einen Schnitt nach der Linie IV-IV der Fig. 2 und
Fig. 5 einen Schnitt nach der Linie V-V der Fig. 2.

Das dargestellte Schwenklager einer üblichen Ausstellvorrichtung für den Drehkippflügel eines Fensters oder einer Tür besteht in herkömmlicher Weise aus einem am Tür- oder Fensterstock zu befestigenden Lagerbock 1 (Fig. 3) und einem in diesem Lagerbock 1 mittels eines Lagerbolzens 2 drehbar gelagerten Kupplungsstück 3, das eine Aufnahmeöffnung 4 für den Kupplungsansatz 5 des Ausstellarmes 6 einer nicht näher dargestellten Schere aufweist. Dieser zylindrische Kupplungsansatz 5 greift in die zylindrische Aufnahmeöffnung 4 des Kupplungsstückes ein und kann mit Hilfe eines Schraubentriebes 7 gegenüber dem Kupplungsstück 3 verstellt werden. Zu diesem Zweck greift die Stellschraube 8, die sich an der dem Ausstellarm 6 abgewandten Stirnseite 9 (Fig. 2) an dem Kupplungsstück 3 abstützt, in eine Gewindebohrung des Kupplungsansatzes 5 ein.

Neu gegenüber Schwenklagern für die Schere eines Drehkippflügels ist, daß der Kupplungsansatz 5 wenigstens einen Sperranschlag 10, vorzugsweise jedoch zwei einander diametral gegenüberliegende, quer zur Verschieberichtung abstehende Sperranschläge 10 aufweist, die mit entsprechenden Gegenanschlägen 11 zusammenwirken, so daß der Kupplungsansatz 5 des Ausstellarmes 6 auch bei gelöster Stellschraube 8 nicht aus der Aufnahmeöffnung 4 des Kupplungsstückes 3 herausgezogen werden kann. Diese Begrenzung des Verschiebeweges des Ausstellarmes 6 macht gegenüber den Gegenanschlägen 11 winkelversetzte Einführöffnungen 12 mit je einem Quergang 13 zum Gegenanschlag 11 hin für die Sperranschläge 10 notwendig, damit der Ausstellarm 6 aus der gedrehten Einführstellung, wie sie in Fig. 1 dargestellt ist, in die dazu gedrehte Gebrauchslage verschwenkt werden kann, in der die Sperranschläge 10 mit den Gegenanschlägen 11 zusammenwirken.

Für die Längsverstellung des Kupplungsansatzes 5 innerhalb des Kupplungsstückes 3 sind auf der dem Ausstellarm 3 abgewandten Seite der Gegenanschläge Führungsnuten 14 für die Sperranschläge 10 vorgesehen, die somit zugleich eine Drehsicherung für den Ausstellarm 6 im Bereich seiner Längsverstellung bilden. Diese Führungsnuten 14 können allerdings nur auf der dem Ausstellarm 6 abgewandten Seite der Gegenanschläge 11 angeordnet werden, um die für das Hintergreifen der Gegenanschläge 11 notwendige Verdrehung der Sperranschläge 10 beim Einführen des Ausstellarmes 6 in das Kupplungsstück 3 zu sichern.

Wird der Kupplungsansatz 5 gemäß Fig. 1 so in die Aufnahmeöffnung 4 des Kupplungsstückes 3 eingeführt, daß die Sperranschläge 10 durch die in Verschieberichtung verlaufenden Einführöffnungen 12 in den Bereich der Quergänge 13 gelangen, so kann der Ausstellarm aus der Montagestellung in die Gebrauchslage verdreht werden und die Stellschraube 8 des Schraubentriebes 7 in die Gewindebohrung des Kupplungsansatzes 5 eingreifen, wobei sich besonders vorteilhafte Verhältnisse dann ergeben, wenn der Stellschraubeneingriff bereits im Bereich der Quergänge 13 einsetzt, weil in diesem Fall der gesamte Verschiebeweg für die Verstellung des Ausstellarmes durch die Stellschraube 8 ausgenützt werden kann. Außerdem ergibt sich eine einfache Handhabung beim Einsetzen des Kupplungsansatzes 5 des Ausstellarmes 6 in das Kupplungsstück 3. Mit dem Anziehen der Stellschraube 8 wird der Kupplungsansatz 5 tiefer in die Aufnahmeöffnung 4 des Kupplungsstückes 3 eingezogen, wobei die Sperranschläge 10 von den Gegenanschlägen 11 abheben und in die Führungsnuten 14 eingreifen.

## Patentansprüche

1. Ausstellvorrichtung für den Drehkippflügel eines Fensters oder einer Tür mit einem den Ausstellarm (6) einer Schere stockseitig aufnehmenden Schwenklager, das aus einem Lagerbock (1) und einem im Lagerbock (1) drehbar gelagerten Kupplungsstück (3) besteht, in dem der Ausstellarm (6) mit einem Kupplungsansatz (5) längsverschiebbar geführt und mittels eines am Kupplungsstück (3) abgestützten Schraubentriebes (7) längsverstellbar gehalten ist, wobei der Kupplungsansatz (5) wenigstens einen quer zur Verschieberichtung abstehenden, durch eine in Verschieberichtung verlaufende Einführöffnung (12) in das Kupplungsstück (3) einführbaren Sperranschlag (10) trägt, der ausstellarmseitig mit einem Gegenanschlag (11) des Kupplungsstückes (3) zusammenwirkt, dadurch **gekennzeichnet**,
daß für den Sperranschlag (10) des Kupplungsansatzes (5) im Kupplungsstück (3) auf der dem Ausstellarm (6) abgewandten Seite des Gegenanschlages (11) eine Führungsnut (14) in Verschieberichtung vorgesehen ist und daß das Kupplungsstück (3) zwischen der Führungsnut (14) und der dazu winkelversetzten Einführöffnung (12) einen Quergang (13) für den Sperranschlag (10) bildet.

2. Ausstellvorrichtung nach Anspruch 1, dadurch gekennzeichnet, daß der Quergang (13) eine Steigung im Anziehdrehsinn des Schraubentriebes (7) aufweist.

## Claims

1. Deployment device for the tilting and pivoting leaf of a window or of a door, comprising a pivot bearing receiving the deployment arm (6) of a scissors linkage at the frame side, the pivot bearing comprising a bearing block (1) and a coupling piece (3) rotatably journalled in the bearing block (1), the deployment arm (6) being guided for longitudinal displacement in the coupling piece (3) by means of a coupling projection (5) and the deployment arm (6) being held longitudinally adjustable by means of a screw drive (7) supported on the coupling piece (3), the coupling projection (5) carrying at least a locking stop (10) extending transverse to the direction of displacement and insertable into the coupling piece (3) via an insertion opening (12) extending in the displacement direction, the locking stop cooperating at the deployment arm side with a counter-stop (11) of the coupling piece (3), **characterised** in that
a guide groove (14) for the locking stop (10) of the coupling projection (5) is provided in the displacement direction in the coupling piece (3) on the side of the counter-stop (11) remote from the deployment arm (6) and in that the coupling piece (3) forms a transverse passage (13) for the locking stop (10) between the guide groove (14) and the engagement opening (12) which is angularly off-set with respect to the latter.

2. Deployment device according to claim 1, characterised in that the transverse passage (13) is inclined in the tightening direction of rotation of the screw drive (7).

## Revendications

1. Compas pour un panneau oscillo-battant d'une fenêtre ou d'une porte, comprenant un palier de pivotement recevant par son côté souche le bras ouvrant (6) d'un compas, le palier comportant un support (1) de palier et une pièce de liaison (3) montée à rotation dans le support (1), le bras ouvrant (6) étant guidé en translation longitudinale dans la pièce de liaison (3) au moyen d'un embout de liaison (5) et maintenu en position réglée dans le sens longitudinal au moyen d'un entraînement à vis (7), l'embout de liaison (5) portant au moins une butée de blocage (10) en saillie perpendiculairement à la direction de translation et guidée dans une ouverture de guidage (12) de la pièce de liaison (3) s'étendant dans la direction de translation, la butée de blocage coopérant du côté du bras ouvrant avec une contre-butée (11) de la pièce de liaison (3), caractérisé en ce qu'il est prévu une gorge de guidage (14) pour la butée de blocage (10) de l'embout de liaison (5), ménagée dans la pièce de liaison (3) sur le côté de la contre-butée (11) opposé au bras ouvrant (6) et s'étendant dans la direction de translation et en ce que la pièce de liaison (3) forme un passage transversal (13) pour la butée de blocage (10) entre la gorge de guidage (14) et l'ouverture d'entrée (12) décalée angulairement par rapport à cette dernière.

2. Compas selon la revendication 1, caractérisé en ce que le passage transversal (13) présente une pente montante dans le sens du serrage de l'entraînement à vis (7).
